# EUROPÄISCHE PATENTSCHRIFT

(11) **EP 0 100 409 B1**
(45) Veröffentlichungstag und Bekanntmachung des Hinweises auf die Patenterteilung: **07.09.1988**
(21) Anmeldenummer: 83105370.7
(22) Anmeldetag: 31.05.1983
(51) Int. Cl.: F02P 5/04

(54) **Steuervorrichtung mit einem Mikrorechner**
Control apparatus with a microcalculator
Dispositif de commande à microcalculateur

(30) Priorität: 28.06.1982 DE 3224286
(43) Veröffentlichungstag der Anmeldung: 15.02.1984
(73) Patentinhaber: ROBERT BOSCH GMBH, 70442 Stuttgart (DE)
(72) Erfinder: Bonitz, Jörg, Dipl.-Ing., D-7130 Mühlacker (DE); Entenmann, Robert, D-7141 Benningen (DE); Killi, Gèza, D-7000 Stuttgart 1 (DE); Knab, Rochus, D-7014 Kornwestheim (DE); Miller, Bernhard, D-7000 Stuttgart 1 (DE); Rohde, Siegfried, Dr.-Ing., D-7141 Schwieberdingen (DE); Viess, Walter, D-7132 Illingen (DE)

(56) Entgegenhaltungen:
- FR-A- 2 476 232
- GB-A- 2 031 185
- US-A- 4 282 574

## Beschreibung

### Stand der Technik

Die Erfindung geht aus von einer Steuervorrichtung mit einem Mikrorechner nach der Gattung des Hauptanspruchs. Solche Steuervorrichtungen sind beispielsweise aus der DE-A-2 850 534 zur Steuerung von Zündung und Einspritzung in Brennkraftmaschinen bekannt. Weitere Funktionen, wie die Steuerung von Bordrechnern, Fahrzeuggetrieben und Antiblockiereinrichtungen sind ebenfalls mikrorechnergesteuert im Kraftfahrzeug bekannt. Auch auf sonstigen Gebieten, wie z. B. der Heizungstechnik und Werkzeugmaschinentechnik. haben sich mikrorechnergesteuerte Kontroll- und Steuereinheiten durchgesetzt. Diese bekannten Steuervorrichtungen erzeugen Steuerausgangssignale in Abhängigkeit von eingangs anliegenden, überwiegend periodischen Gebersignalen, wobei der Mikrorechner gewöhnlich mit Einschalten der Versorgungsspannung initialisiert wird, also auf einen definierten Ausgangszustand gebracht wird. Treten Störungen während des Betriebs insbesondere durch falsche Programm- und Unterprogrammabläufe auf, so kann in bekannter Weise eine sogenannte Watchdog-Schaltung vorgesehen werden, wie sie beispielsweise aus der DE-A-2903638 bekannt ist. Solche Schaltungen überwachen den periodischen Ablauf des Programms und erzeugen bei Erkennung einer Störung einen Reset-Impuls, durch den der Mikrorechner wieder auf einen definierten Ausgangszustand gebracht wird. Diese zusätzliche Schaltung zur Erkennung von Störungen erfordert einen nicht geringen Aufwand, vor allem wenn das Auftreten der verschiedenartigsten Fehler diffizil erkannt werden soll.

Aus der FR-A-2 476 232 ist weiterhin eine Zündanlage für Magnetzunder bekanntgeworden. Diese Zündanlage wird von einem Mikroprozessor gesteuert. Bei Inbetriebnahme der Zündanlage ist ein Einschaltrücksetzvorgang für den Mikroprozessor vorgesehen. Während des Betriebes werden weitere Rücksetzvorgänge nicht vorgenommen. Aus der US-A-4 282 574 ist es bekannt, beim Betrieb von Mikroprozessoren im Kraftfahrzeug mittels eines Taktgenerators in äquidistanten Zeitabständen den Mikroprozessor neu zu initialisieren. Fällt der Rechner aus, ist es dadurch möglich, durch regelmäßig stattfindende Neuinitialisierung einen einigermaßen störungsfreien Betrieb des Rechners aufrechtzuerhalten. Unvorteilhaft dabei ist, daß durch die zeitabhängige Initialisierung bewirkt wird, daß unter Umständen gerade ablaufende Rechenvorgänge unterbrochen werden und nunmehr von neuem durchgeführt werden müssen. Insbesondere dann, wenn der Mikroprozessor bereits einer hohen Belastung ausgesetzt wird, kann dann der Fall auftreten, daß der Mikroprozessor nicht mehr in der Lage ist, alle Bearbeitungsvorgänge einwandfrei durchzuführen. Vorteile der Erfindung

Die erfindungsgemäße Steuervorrichtung mit den kennzeichnenden Merkmalen des Hauptanspruchs hat demgegenüber den Vorteil, daß die Rücksetzimpulse in Verbindung mit periodisch auftretenden Gebersignalen abgegeben werden. Dadurch wird einerseits der Mikrorechner mit jeder neuen Periode in den richtigen Programmablauf gezwungen, andererseits wird erreicht, daß der Rücksetzvorgang zu einem Zeitpunkt auftritt, wo mit Berechnungsvorgängen üblicherweise noch nicht begonnen worden ist, sondern der Mikroprozessor aufgrund des auftretenden Gebersignals sowieso neue Abläufe in Angriff nehmen muß. Dadurch wird erreicht, daß ein eventuell auftretender Fehler in kürzester Zeit behoben ist, oder auch der zusätzliche Schaltungsaufwand minimal ist.

Durch die in den Unteransprüchen aufgeführten Maßnahmen sind vorteilhafte Weiterbildungen und Verbesserungen der im Hauptanspruch angegebenen Steuervorrichtung möglich.

### Zeichnung

Ein Ausführungsbeispiel der Erfindung ist in der Zeichnung dargestellt und in der nachfolgenden Beschreibung näher erläutert. Die einzige Figur zeigt die schaltungsmäßige Ausgestaltung des Ausführungsbeispiels.

### Beschreibung des Ausführungsbeispiels

Eine in Abhangigkeit der Drehzahl einer Brennkraftmaschine rotierende Geberanordnung 10, die beispielsweise eine Hall-, eine optische oder eine induktive Geberanordnung sein kann, ist ausgangsseitig über ein Differenzierglied 11 mit dem Reset-Eingang eines Mikrorechners 12 und zusatzlich über einen Inverter 13 mit dem Interrupt-Eingang dieses Mikrorechners 12 verbunden. Dieser Mikrorechner 12 dient im Ausführungsbeispiel zur Steuerung der Kraftstoffeinspritzung und der Zündung einer Brennkraftmaschine, was durch vier ausgangsseitig gesteuerte Einspritzdüsen 14 sowie eine Zündungsendstufe 15 dargestellt ist. Ein Mikrorechner zur Steuerung von Zündung und Einspitzung ist im eingangs angegebenen Stand der Technik näher beschrieben. Weitere Parameter P, wie z. B. die Temperatur, der Saugrohrdruck usw. dienen in bekannter Weise zur zusätzlichen Steuerung der Ausgangsgrößen des Mikrorechners 12.

Der Mikrorechner 12 wird nicht gemäß dem bekannten Stand der Technik durch Anlegen der Versorgungsspannung oder im Fehlerfall durch ein Reset-Signal neu gestartet bzw. definiert, sondern durch jedes Gebersignal des Gebers 10. Dadurch wird durch Rücksetzen des Adresszahlers im Mikrorechner 12 jeweils ein definierter Programmstart ermöglicht. Ein gleichzeitiges Löschen des Kellerzeigers (Stack Pointer) verhindert bzw. behebt eventuelle Fehler in der Unterprogrammverarbeitung. Samtliche Parameter (Bankwahl, Interruptverarbeitung, Flag, Zähler) sowie Ports werden durch diesen ständig wiederkehrenden Reset-Impuls neu definiert und können wieder in gewünschte Positionen gebracht werden.

Die eine Flanke des Eingangssignals, wird durch das Differenzierglied in einen kurzen Impuls umgesetzt und resetiert den Mikrorechner 12 zu Beginn jedes neuen Gebersignals. Dadurch erfolgt der vorgesehene Programmablauf stets neu von fest vorgegebenen Anfangsbedingungen aus. Die andere Flanke des Gebersignals wird durch den Inverter 13 invertiert und dem externen Interrupteingang des Mikrorechners 12 zugeführt. Je nach der gewünschten oder vorgeschriebenen Polarität des Interrupt-Signals kann der Inverter 13 auch entfallen. Aufgrund des Programms wird in bekannter Weise im Mikrorechner 12 ein Zahlenwert in Abhängigkeit der anliegenden Betriebsparameter ermittelt, der dann zur Erzielung eines ausgangsseitigen Auslöseimpulses ausgezählt wird. Diese Auszählung erfolgt vorteilhaft bei der dargestellten Anordnung ab dem Interrupt-Impuls, also ab der zweiten Signalflanke des Gebersignals vom Geber 10. Im Falle der Zündung dient ein solcher Auszählvorgang beispielsweise zur Festlegung des Stromflußbeginns und des Stromflußendes (Zündzeitpunkt) in einer Zündspule.

Liegt die in Abhängigkeit der Eingangsgebersignale ermittelte Drehzahl unterhalb eines vorgeschriebenen Werts, so kann auf eine Hilfsauslösung der Ausganskreise durch die beiden Gebersignalflanken umgeschaltet werden.

Es versteht sich, daß prinzipiell außer einem Bezugsmarkengeber und einem Drehzahlgeber auch andere Eingangsgrößen zur erfindungsgemäßen Reset-Steuerung herangezogen werden können. Bei einer Werkzeugmaschine kann z. B. der Takt der vorbeilaufenden Werkstücke zur Resetierung des Steuerrechners verwendet werden.

## Patentansprüche

1. Steuervorrichtung mit einem Mikrorechner (12) zur Erzeugung von Steuersignalen in Abhängigkeit von periodischen Gebersignalen für Brennkraftmaschinen und mit Mitteln zur Abgabe periodischer Rücksetzimpulse an den Mikrorechner, dadurch gekennzeichnet, daß die Rücksetzimpulse durch die Gebersignale an den Mikrorechner (12) ausgelöst werden.

2. Steuervorrichtung nach Anspruch 1, dadurch gekennzeichnet, daß zwischen Geber- und Reseteingang ein Differenzierglied (11) geschaltet ist.

3. Steuervorrichtung nach Anspruch 1 oder 2, dadurch gekennzeichnet daß die Gebersignale zusätzlich an einen externen Interrupt-Eingang des Mikrorechners (12) angelegt sind.

4. Steuervorrichtung nach Anspruch 3, dadurch gekennzeichnet, daß dem Interrupt-Eingang ein Inverter (13) vorgeschaltet ist.

## Claims

1. Control device comprising a microcomputer (12) for generating control signals in dependence on periodic transmitter signals for internal combustion engines and comprising means for emitting periodic reset pulses to the microcomputer, characterized in that the reset pulses are triggered by the transmitter signals to the microcomputer (12).

2. Control device according to Claim 1, characterized in that a differentiating section (11) is connected between transmitter and reset input.

3. Control device according to Claim 1 or 2, characterized in that the transmitter signals are additionally applied to an external interrupt input of the microcomputer (12).

4. Control device according to Claim 3, characterized in that the interrupt input is preceded by an inverter (13).

## Revendications

1. Dispositif de commande à microcalculateur (12) pour générer des signaux de commande en fonction de signaux périodiques de capteur pour des moteurs à combustion interne ainsi que des moyens pour fournir des impulsions périodiques de remise à l'état initial destinées au microcalculateur, dispositif caractérisé en ce que les impulsions de remise à l'état initial sont déclenchées pour le microcalculateur (12) à partir des signaux du capteur.

2. Dispositif de commande selon la revendication 1, caractérisé par un différentiateur (11) branché entre le capteur et l'entrée de remise à l'état initial.

3. Dispositif de commande selon la revendication 1 ou la revendication 2, caractérisé en ce que les signaux de capteur sont appliqués en outre à une entrée d'interruption d'origine externe du microcalculateur (12).

4. Dispositif de commande selon la revendication 3, caractérisé par un inverseur (13) monté en amont de l'entrée d'interruption.
